# EUROPÄISCHE PATENTSCHRIFT

(11) **EP 3 315 682 B1**
(45) Veröffentlichungstag und Bekanntmachung des Hinweises auf die Patenterteilung: **05.04.2023**
(21) Anmeldenummer: 17198993.2
(22) Anmeldetag: 27.10.2017
(51) Int. Cl.: E04B 9/22, E04B 5/38, E04B 9/00, E04B 5/48

(54) **SCHALUNGSELEMENT UND VERFAHREN ZUR HERSTELLUNG EINER GEBÄUDEDECKE**
FORMWORK ELEMENT AND METHOD FOR MANUFACTURING A CEILING
ÉLÉMENT DE COFFRAGE ET PROCÉDÉ DE FABRICATION D'UN PLAFOND DE BÂTIMENT

(30) Priorität: 28.10.2016 DE 102016012948
(43) Veröffentlichungstag der Anmeldung: 02.05.2018
(73) Patentinhaber: Meier Betonwerke GmbH, 92283 Lauterhofen (DE)
(72) Erfinder:
(74) Vertreter: Patentanwälte Olbricht, Buchhold, Keulertz Partnerschaft mbB

(56) Entgegenhaltungen:
- WO-A1-97/09493
- CA-A1- 2 947 119
- DE-A1- 2 852 401
- DE-U1- 20 023 338
- GB-A- 751 085

## Beschreibung

Die Erfindung betrifft ein Schalungselement als verlorene Schalung für eine Gebäudedecke sowie ein Verfahren zur Herstellung einer Gebäudedecke.

Schalungselemente sind für die Herstellung von Gebäudeelementen wie beispielsweise Gebäudedecken ein häufig verwendetes Hilfsmittel, da sie geeignete Auflagen oder Begrenzungen für Ortbeton darstellen können. Typischerweise wird ein Schalungselement an einer bestimmten Stelle befestigt, so dass neben oder über dieses Schalungselement flüssiger Ortbeton gegossen werden kann, welcher dann erstarrt.

Ein Schalungselement für eine Gebäudedecke ist beispielsweise aus dem Dokument AT 205 720 bekannt. Ein solches Schalungselement weist zwei Platten auf, welche sich beim Verfüllen mit Ortbeton durchbiegen, wobei die obere Platte insofern statisch wirksam ist, als sie die Last des noch nicht erstarrten Ortbetons aufnimmt. Derartige Schalungselemente haben sich in der Praxis als wenig geeignet erwiesen, da sie zu Verspannungen und zu bleibenden Verformungen führen können.

Das Dokument CA 2947119 A1 offenbart ein Verfahren zum Herstellen einer Gebäudedecke, wobei ein plattenförmiges Deckenelement verwendet wird, welches später in einer Gebäudestruktur verbleibt.

Das Dokument DE 2852401 A1 offenbart ein vorgefertigtes selbsttragendes Decken- und Wandelement aus Stahlbeton als Halbfertigteil sowie ein dazugehöriges Herstellungsverfahren.

Es ist deshalb eine Aufgabe der Erfindung, ein Schalungselement vorzusehen, welches im Vergleich zu aus dem Stand der Technik bekannten Schalungselementen alternativ ausgeführt ist. Es ist des Weiteren eine Aufgabe der Erfindung, ein zugehöriges Verfahren zur Herstellung einer Gebäudedecke vorzusehen.

Dies wird erfindungsgemäß durch ein Schalungselement und ein Verfahren gemäß den jeweiligen Hauptansprüchen erreicht. Vorteilhafte Ausgestaltungen können beispielsweise den jeweiligen Unteransprüchen entnommen werden. Der Inhalt der Ansprüche wird durch ausdrückliche Inbezugnahme zum Inhalt der Beschreibung gemacht.

Die Erfindung betrifft ein Schalungselement als verlorene Schalung für eine Gebäudedecke. Dies kann insbesondere bedeuten, dass das Schalungselement langfristig im Gebäude verbleibt.

Das Schalungselement weist eine Deckenplatte, eine Oberplatte, eine Stützanordnung und eine Anzahl von Verbindern auf. In einer typischen Einbausituation ist dabei die Oberplatte an oberster Stelle angeordnet, wobei sich darunter die Stützanordnung und schließlich nochmals darunter die Deckenplatte befinden.

Die Stützanordnung ist zwischen Deckenplatte und Oberplatte angeordnet, um die Oberplatte auf Abstand zur Deckenplatte zu halten und Kräfte einer über der Oberplatte aufzubringenden, noch nicht erstarrten Ortbetonschicht von der Oberplatte in die Deckenplatte einzuleiten. Es sei dabei verstanden, dass die Ortbetonschicht nicht Teil des beanspruchten Gegenstands ist. Es handelt sich bei der Ortbetonschicht vielmehr um eine typische Ortbetonschicht zur Ausbildung einer Gebäudedecke, welche eine gewisse Gewichtskraft nach unten ausübt, welche von dem Schalungselement aufzunehmen ist. Die Auslegung des Schalungselements wird dadurch definiert.

Die Deckenplatte ist statisch wirksam ausgebildet, um die von der Stützanordnung eingeleiteten Kräfte, bei Auflage der Deckenplatte auf einer Anzahl von Stützelementen, zerstörungsfrei aufzunehmen. Es sei verstanden, dass die Stützelemente nicht Teil des beanspruchten Gegenstands sind. Es handelt sich hierbei vielmehr um Elemente, welche in einer typischen Verwendungssituation des Schalungselements zusammen mit dem Schalungselement verwendet werden. Unter einer zerstörungsfreien Aufnahme wird dabei insbesondere verstanden, dass die von der Ortbetonschicht ausgehenden Kräfte, welche über die Stützanordnung in die Deckenplatte eingeleitet werden, nicht zu einer Zerstörung der Deckenplatte führen.

Die Verbinder verbinden die Deckenplatte mit der Oberplatte, so dass die Deckenplatte nach einem Entfernen der Stützelemente eine von der Oberplatte abgehängte Decke darstellt. Dies führt dazu, dass unterhalb der im Gebäude verbleibenden Oberplatte auch eine weitere Deckenplatte vorhanden sein wird, mit welcher typische Funktionalitäten einer abgehängten Decke realisierbar sind. Es ist dabei besonders hervorzuheben, dass zum Anbringen einer solchen Decke kein zusätzlicher Arbeitsschritt notwendig ist, das heißt insbesondere, dass keine speziellen Befestigungsmaßnahmen zum Abhängen der Decke notwendig sind. Derartige Maßnahmen führen erfahrungsgemäß zu einer erheblichen Behinderung des Baufortschritts auf typischen Baustellen von Gebäuden.

In der Deckenplatte sind eine Anzahl von Rohren und/oder Installationselementen verbaut.

Bevorzugt weist die Deckenplatte gegenüberliegend zur Oberplatte eine Untersicht auf. Dadurch kann die Deckenplatte unmittelbar als Sichtelement verwendet werden, das heißt insbesondere, dass es nicht notwendig ist, auf die Deckenplatte noch weitere Elemente wie beispielsweise Tapeten oder Gipsplatten aufzubringen, um eine ansehnliche Erscheinung einer Decke herzustellen.

Gemäß einer vorteilhaften Ausführung ist die Oberplatte nicht oder nur geringer als die Deckenplatte statisch wirksam ausgebildet. Dadurch kann die Deckenplatte als einziges oder zumindest deutlich überwiegend statisch wirksames Element bezüglich des Aufnehmens des Gewichts des noch nicht erstarrten Ortbetons verwendet werden. Die Oberplatte kann dementsprechend leichter ausgeführt sein, was Kosten und Gewicht einspart. Es sei jedoch verstanden, dass es auch vorgesehen sein kann, dass die Oberplatte einen Teil der statischen Wirksamkeit für das Tragen des noch nicht erstarrten Ortbetons übernimmt.

Die Oberplatte kann auch dauerhaft eine statische Funktion im statischen Gesamtkonzept der endgültigen Decke übernehmen. Dies kann insbesondere hinsichtlich der statisch wirksamen Höhe und des verwendeten Baustahls in Betracht kommen. Unter dem Begriff dauerhaft ist hier insbesondere zu verstehen, dass die Oberplatte nach dem Aushärten des Ortbetons als Teil der Gesamtstatik in der endgültigen Deckenkonstruktion aufgeht.

Gemäß einer Ausführung ist vorgesehen, dass die Stützanordnung einen Raum zwischen Deckenplatte und Oberplatte nur teilweise ausfüllt. Hierdurch kann erreicht werden, dass Raum für weitere Aufgaben wie beispielsweise das Verlegen von Installationsleitungen verbleibt. Außerdem kann Gewicht eingespart werden. Es sei jedoch auch verstanden, dass der Raum zwischen Oberplatte und Deckenplatte alternativ auch vollständig von der Stützanordnung ausgefüllt sein kann. Dadurch kann beispielsweise eine besonders vorteilhafte Wärmeisolation erreicht werden. Die Stützanordnung kann gemäß jeweiligen Ausführungen noppenförmig oder eierkartonförmig ausgebildet sein. Dies hat sich als vorteilhaft erwiesen. Hierbei können beispielsweise Noppen von oben nach unten zur Deckenplatte hin abstehen, wobei die Deckenplatte auf den Noppen aufliegt und somit nicht entlang ihrer gesamten Fläche mit der Stützanordnung in Kontakt ist. Die Stützanordnung kann beispielsweise vollflächig mit der Oberplatte in Kontakt sein.

Die Stützanordnung kann beispielsweise aus Polystyrol-Schaumplatten, welche insbesondere extrudiert oder expandiert sein können, aus Kunststoffwerkstoffen, Metallwerkstoffen oder Holzwerkstoffen ausgebildet sein. Derartige Werkstoffe haben sich für typische Anwendungen als vorteilhaft erwiesen. Es können jedoch auch andere bekannte Werkstoffe verwendet werden.

Die Verbinder können vorteilhaft ganz oder teilweise als metallene Stäbe, Pins, Wellanker und/oder als ausbetonierte Verbinder ausgeführt sein. Damit kann eine dauerhafte Abhängung der Deckenplatte von der Oberplatte bzw. von dem erstarrten Ortbeton erreicht werden. Es sei jedoch verstanden, dass für die Verbinder auch andere Materialien wie beispielsweise Kunststoff verwendet werden können.

Die Deckenplatte ist gemäß einer vorteilhaften Ausführung in einer Mehrzahl von Teilen ausgebildet, welche separat entfernbar an den Verbindern angebracht sind. Dadurch können die Teile der Deckenplatte auch nach Fertigstellung des Gebäudes bzw. der Gebäudedecke separat entfernt werden, um sie beispielsweise bei Beschädigung auszutauschen oder um Installationsarbeiten durchzuführen. Dies ermöglicht einen besonders einfachen Zugang zu dem Raum zwischen Deckenplatte und Oberplatte.

Die Deckenplatte kann insbesondere so ausgeführt sein, dass sie ohne die Stützelemente nicht oder nur teilweise statisch wirksam ist. Dies betrifft nun insbesondere einen Zustand nach einem Erstarren des Ortbetons und nach einem Entfernen der Stützelemente, wobei in diesem Fall die Statik vorzugsweise überwiegend mittels der Ortbetondecke erreicht wird. Es sei jedoch erwähnt, dass ein Teil der Statik auch durch die Deckenplatte bereitgestellt werden kann.

Erfindungsgemäss sind in der Deckenplatte eine Anzahl von Rohren und/oder Installationselementen verbaut. Hierbei kann es sich beispielsweise um Rohre eines Heizungs- und/oder Kühlsystems oder um Rohre einer Sprinkleranlage handeln. Auch das Verlegen von elektrischen Leitungen ist entsprechend möglich.

Gemäß einer bevorzugten Ausführung sind in der Deckenplatte eine Anzahl von schallabsorbierenden Elementen verbaut. Hierbei kann es sich beispielsweise um schallbrechende Elemente handeln. Bei den schallabsorbierenden Elementen hat es sich herausgestellt, dass es in typischen Ausführungen beispielsweise ausreichend ist, wenn etwa zwischen 15 % und 25 %, bevorzugt 20 %, der Fläche der Deckenplatte von schallabsorbierenden Elementen gebildet werden. Dadurch kann ein Brechen eines Schalls erreicht werden, so dass die Akustik eines Raums verbessert wird. Hierbei handelt es sich insbesondere um einen Raum unterhalb der Deckenplatte.

Die Oberplatte und die Stützanordnung können in einem Teil integriert ausgeführt sein. Sie können auch jeweils einzelne, diskrete Teile des Schalungselements sein. Durch eine integrierte Ausführung kann beispielsweise eine hohe Vorfertigung erreicht werden. Bei der Verwendung diskreter Teile ist ein vorteilhafter Aufbau des Schalungselements am Ort der Baustelle möglich, wobei beispielsweise Deckenplatte, Stützanordnung und Oberplatte separat auf Stützelemente aufgelegt werden können. Dies kann den Transport der Komponenten des Schalungselements erleichtern.

Auch Verbinder und Stützanordnung können in einem Teil integriert ausgeführt sein oder jeweils einzelne, diskrete Teile des Schalungselements sein. Die obigen Ausführungen gelten hierzu entsprechend.

Die Stützanordnung kann bevorzugt thermisch isolierend, schalldämpfend, akustisch dämpfend und/oder wärmespeichernd ausgebildet sein. Hierdurch kann die Stützanordnung zusätzliche Funktionalitäten übernehmen, welche die Gesamtfunktionalität des Schalungselements noch weiter erhöhen. Dies kann beispielsweise durch eine Auswahl des Materials der Stützanordnung erreicht werden, jedoch auch durch die Art der Konstruktion. So kann beispielsweise bei der Aufgabenstellung eines Wärmespeichers oder einer Wärmeisolation eine vollständig gefüllte Stützanordnung gewählt werden. Das Material, aus welchem die Stützanordnung gebildet wird, kann dementsprechend zum Beispiel ein PCM(Phase Change Material = phasenveränderndes Material)-haltiger Werkstoff sein oder im Falle einer thermischen Isolation beispielsweise ein EPS- oder XPS-Kunststoffschaum.

Bei der hier beschriebenen verlorenen Schalung kann es sich in Konsequenz auch um eine verlorene Statik handeln. Die Statik, welche die Tragkraft der gesamten Decke aufnimmt bzw. abbildet, befindet sich vorzugsweise im Ortbeton über der Oberplatte. Wenn die Stützanordnung ebenfalls mit einer statischen Funktion, beispielsweise mittels Gitterträgern oder durch Ausbetonieren von Elementen, erstellt wird, könnte die Statik der Deckenplatte zusätzlich "on top" genutzt werden. Dies hat statische und konstruktive Vorteile bei Extrembelastungen wie Brand oder Erdbeben und stellt eine ökonomische Nutzung des verwendeten Baustahls dar.

Die Erfindung betrifft des Weiteren ein Verfahren zur Herstellung einer Gebäudedecke, wobei das Verfahren folgende Schritte aufweist:
- Bereitstellen eines Schalungselements, wobei das Schalungselement eine Deckenplatte, eine Oberplatte, eine Stützanordnung und eine Anzahl von Verbindern aufweist, wobei in der Deckenplatte eine Anzahl von Rohren und/oder Installationselementen verbaut sind,
- Aufbau einer Anzahl von Stützelementen,
- Auflegen der Deckenplatte auf die Stützelemente, so dass die Oberplatte von der Stützanordnung über der Deckenplatte auf Abstand gehalten wird,
- Aufbringen einer noch nicht erstarrten Ortbetonschicht über der Oberplatte, wobei eine Last der Ortbetonschicht über die Stützanordnung in die Deckenplatte eingeleitet wird, wobei die Deckenplatte statisch wirksam ausgebildet ist, um die von der Stützanordnung eingeleiteten Kräfte zerstörungsfrei aufzunehmen,
- Erstarren des Ortbetons, und
- Entfernen der Stützelemente, so dass die Deckenplatte als mittels der Verbinder von der Oberplatte abgehängte Decke verbleibt.

Dieses Verfahren ermöglicht in vorteilhafter Weise die Verwendung eines Schalungselements zum Herstellen einer Gebäudedecke. Insbesondere können dabei die Schritte des Herstellens der Decke und des Ausbildens einer abgehängten Decke gleichzeitig ausgeführt werden, so dass entsprechende Schritte zum Montieren einer Decke, welche erfahrungsgemäß auf Baustellen sehr langwierig sind und dementsprechend zu einer deutlichen Verzögerung des Baus führen, vermieden werden.

Das Schalungselement kann insbesondere gemäß dem weiter oben beschriebenen Schalungselement ausgebildet sein.

Das Schalungselement kann gemäß einer Ausführung vorgefertigt bereitgestellt werden, insbesondere durch Vorfertigung in einer Fabrik mit anschließendem Transport auf eine Baustelle. Dies erlaubt eine besonders hohe Rationalisierung der Arbeitsgänge auf der Baustelle. Alternativ ist es jedoch beispielsweise auch möglich, dass die Komponenten, insbesondere Oberplatte, Unterplatte und Stützanordnung sowie gegebenenfalls auch die Verbinder, separat an die Baustelle geliefert und erst dort zusammengefügt werden.

Gemäß einer Ausführung werden die Verbinder in den Ortbeton teilweise einbetoniert. Dadurch kann eine vorteilhafte Befestigung der Verbinder in dem Ortbeton erreicht werden. Hierzu können die Verbinder beispielsweise über die Oberplatte nach oben vorstehen.

In diesem Zusammenhang wird insbesondere darauf hingewiesen, dass alle im Bezug auf die Vorrichtung beschriebenen Merkmale und Eigenschaften aber auch Verfahrensweisen sinngemäß auch bezüglich der Formulierung des erfindungsgemäßen Verfahrens übertragbar und im Sinne der Erfindung einsetzbar und als mitoffenbart gelten. Gleiches gilt auch in umgekehrter Richtung, das bedeutet, nur im Bezug auf das Verfahren genannte, bauliche also vorrichtungsgemäße Merkmale können auch im Rahmen der Vorrichtungsansprüche berücksichtigt und beansprucht werden und zählen ebenfalls zur Offenbarung.

Weitere Merkmale und Vorteile wird der Fachmann den nachfolgend mit Bezug auf die beigefügte Zeichnung beschriebenen Ausführungsbeispielen entnehmen. Dabei zeigen:
- Fig. 1:: ein Schalungselement in einem Einbauzustand, und
- Fig. 2:: eine schematische Darstellung des Abhängens einer Decke.

In den Figuren sind gleiche oder einander entsprechende Elemente jeweils mit den gleichen Bezugszeichen bezeichnet und werden daher, sofern nicht zweckmäßig, nicht erneut beschrieben. Die in der gesamten Beschreibung enthaltenen Offenbarungen sind sinngemäß auf gleiche Teile mit gleichen Bezugszeichen bzw. gleichen Bauteilbezeichnungen übertragbar. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen. Weiterhin können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Fig. 1 zeigt ein Schalungselement 5 gemäß einem Ausführungsbeispiel der Erfindung in einer schematischen Ansicht.

Das Schalungselement 5 weist eine Deckenplatte 10 auf, welche eine untere Begrenzung des Schalungselements 5 darstellt. Untenseitig an der Deckenplatte 10 ist eine Untersicht 11 ausgebildet, so dass die Deckenplatte 10 als Sichtelement in einem Gebäude verwendet werden kann.

Seitlich an der Deckenplatte 10 sind Spachtelnuten 12 ausgebildet, mittels welchen ein Anschluss zu einer nicht näher dargestellten Gebäudewand ausgebildet werden kann. Oberhalb der Deckenplatte 10 ist unmittelbar anschließend eine Bewehrung 14 ausgebildet, welche zusätzliche tragende Funktionen aufweisen kann.

Innerhalb der Deckenplatte 10 ist ein Rohrleitungssystem 16 angeordnet, welches eine heizende oder kühlende Flüssigkeit leitet und somit die Ausbildung der Deckenplatte 10 als heizende oder kühlende Decke ermöglicht.

Über der Deckenplatte 10 ist eine Oberplatte 20 angeordnet. Zwischen Oberplatte 20 und Deckenplatte 10 befindet sich eine Stützanordnung 30, welche einen Abstand zwischen Oberplatte 20 und Deckenplatte 10 sicherstellt.

Zwischen Deckenplatte 10 und Oberplatte 30 ist auch ein Gitterträger 35 angeordnet, welcher druckableitende oder druckaufnehmende Funktionen ausführen kann.

Des Weiteren sind die Deckenplatte 10 und die Oberplatte 20 über eine Anzahl von Verbindern 40, 45 miteinander verbunden. Schematisch sind hier zwei Typen von Verbindern dargestellt. Zum einen handelt es sich um einen ersten Verbinder 40 in Form eines sich vertikal erstreckenden Stabs, welcher beispielhaft oben eine Querverstrebung und unten einen quer zur Papierebene liegenden Stab aufweist. Dadurch kann eine Verbindung zwischen der Oberplatte 20 bzw. einer darüberliegenden Ortbetonschicht 50, auf welche weiter unten noch näher eingegangen wird, dauerhaft hergestellt werden.

Als weitere Ausführung eines Verbinders ist ein zweiter Verbinder 45 gezeigt, welcher vorliegend als trichterförmige Verbindung zwischen einem Raum oberhalb der Oberplatte 20 und der Deckenplatte 10 ausgeführt ist, so dass oberhalb der Oberplatte 20 verfüllter Ortbeton bis zur Deckenplatte 10 gelangen kann. Dies kann eine unmittelbare Verbindung durch entsprechende Verbindung des Betons ermöglichen.

In der Deckenplatte 10 bzw. in Unterbrechungen der Deckenplatte 10 sind Einbauelemente 60 ausgebildet, welche beispielsweise dazu dienen können, Schall zu absorbieren.

Nachfolgend werden ein typischer Verfahrensablauf bei der Verwendung des beschriebenen Schalungselements 5 sowie ein daraus folgender dauerhafter Zustand beschrieben.

Zunächst werden nicht dargestellte Stützelemente aufgebaut, welche obenseitig eine Höhe haben, die im fertigen Zustand die Deckenplatte 10 haben soll. Auf diese Stützelemente wird die Deckenplatte 10 gelegt, so dass sich die Oberplatte 20 obenseitig an dem Schalungselement 5 befindet. Das Schalungselement 5 liegt nun somit insgesamt auf den Stützelementen auf.

Anschließend wird über der Oberplatte 20 Ortbeton 50 eingefüllt, welcher noch flüssig ist, also noch nicht erstarrt ist. Er kann somit noch keine eigene Tragfähigkeit ausbilden. Trotzdem hat der Ortbeton ein erhebliches Gewicht. Dieses Gewicht wird in diesem Zustand über die Stützanordnung 30 in die Deckenplatte 10 eingeleitet, welche so ausgebildet ist, dass sie die daraus resultierende Kraft zerstörungsfrei aufnehmen kann. Die Kraft wird dadurch auf die Stützelemente abgeleitet, so dass letztlich über die gezeigte Konstruktion die noch flüssige Schicht Ortbeton durch die Stützelemente und das dazwischenliegende Schalungselement getragen wird.

Wenn die Ortbetonschicht 50 in üblicher Weise erstarrt ist, kann diese eine eigene Tragfähigkeit ausbilden. Es ist somit nicht mehr notwendig, die Stützelemente unter dem Schalungselement zu belassen. Vielmehr können diese entfernt werden.

In dem dann ausgebildeten Zustand bildet die Deckenplatte 10 eine abgehängte Decke. Die Verbindung zur Ortbetonschicht 50 wird dabei durch die beschriebenen Verbinder 40, 45 wahrgenommen. Nun ist also der Kräfteverlauf genau anders herum, d.h. es wird nicht mehr Kraft von oben nach unten abgeleitet, sondern die Gewichtskraft der Deckenplatte 10 wird über die Verbinder 40, 45 in die Ortbetonschicht 50 eingeleitet und von dieser getragen.

Fig. 2 zeigt lediglich beispielhaft eine Deckenkonstruktion, in welcher eine höher gelegene klimatisch wirksame Decke mit einer niedriger gelegenen klimatisch wirksamen Decke kombiniert ist. Dabei ist in einem ersten Bereich 1 die klimatisch wirksame Decke höher gelegen, wohingegen in einem zweiten Bereich 2 die klimatisch wirksame Decke abgehängt ist.

Bezüglich der weiteren Komponenten sei auf die Beschreibung von Fig. 1 verwiesen. Insbesondere sei auf das Rohrleitungssystem 16 verwiesen, welches für den Transport einer kühlenden oder wärmenden Flüssigkeit sorgt und von dem zweiten Bereich 2 aus seitlich zugänglich ist, also beispielsweise gewartet werden kann.

Nachfolgend wird die Beschreibung der Prioritätsanmeldung in leicht angepasster Form wiedergegeben. Es sei verstanden, dass diese einen Teil der Offenbarung der vorliegenden Anmeldung bildet. Die erwähnten Merkmale können beliebig miteinander kombiniert werden sowie mit dem vorstehenden Teil der Anmeldung kombiniert werden.

Seit vielen Jahrzehnten sind thermisch aktivierte Betondecken bekannt. Der Tatsache folgend, dass Energie günstig die Anlagentechnik aber teuer war wurden Systeme entwickelt welche in erster Linie die Anlagentechnik entlasten. Entsprechend wurde versucht eine möglichst große Betonmasse zu aktivieren. Demzufolge wurden die Rohre in der Mitte des Betonkerns platziert.

In späteren Jahren, die Situation hatte sich umgekehrt, wurde versucht die Leistung der Systeme zu erhöhen. Auch zu Lasten der Anlagentechnik deren Erstellungskosten inzwischen deutlich gesunken waren. Folgerichtig wurden, ca. ab den 1995er Jahren, die Rohre sukzessive aus dem Betonkern an die Oberfläche der Decke verlagert.

So konnte die Leistung und Reaktionszeit im Kühl-/Heizfall deutlich gesteigert werden. Allerdings weiterhin zu lasten des Raumklimas. Die bis dahin bekannten Deckensysteme waren allesamt träge im Abkling- und Umschaltverhalten.

Spätestens mit Beginn der 2000er Jahre setzt ein weiterer Trend ein. Der Arbeitskräftesituation und Zwängen der Effizienzsteigerung geschuldet wurde die Zufriedenheit der Nutzer immer wichtiger. Folgerichtig gewannen reaktionsschnelle abgehängte Heiz-/Kühldeckensysteme weiter an Bedeutung. Auch in dem Bewusstsein, dass sich die Situation der Anlagentechnik, verstärkt durch den jetzt fehlendend direkten Austausch von Wärmestrahlung zwischen der Gebäudemasse und dem Raum, weiter verschärft. Daneben wurden massive Klimadeckensysteme entwickelt welche ebenfalls in der Lage sind die Reaktionszeit zu begrenzen und den Nachteil des reduzierten Austausches von Wärmestrahlung zu vermeiden.

Ab spätestens den 2010er Jahren wurden die akustischen Anforderungen, nicht zuletzt gepuscht durch abgehängte

Trockenbausysteme, immer wichtiger. Eine veränderte Nutzungssituation und der steigende Zwang zur Flexibilität sorgten zudem dafür, dass abgehängte Trockenbausysteme, vorwiegend als Gips-Karton-Decken hergestellt, die massiven Deckensysteme zu verdrängen begannen. Entwicklungen welche es erlauben reaktionsschnelle, akustisch wirksame Massivdecken dem Markt zur Verfügung zu stellen blieben trotz guter Speicherleistung und geringem Anlagenaufwand, aufgrund hoher Komplexität in der Vorfertigung und fehlender Revisionierbarkeit regional begrenzt.

Die weiter steigenden Anforderungen an die Flexibilität und Revisionierbarkeit führen heute dazu, dass Metall-Kassettendecken trotz hoher Kosten und hohem Anlagenaufwand, zunehmend die Gipskartonssysteme im Bürobau ersetzen, so dass sich dieser Markt in D/A/CH heute wie folgt aufteilt:

| System | Reaktionszeit | Flexibilität | Anlagenaufwand |
|---|---|---|---|
| 50% Metalldecken | flink | hoch | sehr hoch |
| 25% GK-Decken | flink | mittel | sehr hoch |
| 25% BTA (Oberfläche) | mittel bis träge | gering | gering |
| (Kern) | sehr | gering | gering |

Alle heute am Markt gängigen abgehängten Systeme sind als Lösungen zu betrachten die in bauseitiger Montage erstellt werden. Die Qualität ist dabei von den örtlich verfügbaren und zusehends knapper werdenden Fachkräften abhängig. Gerade im Ausbau ist die Landschaft von Subunternehmern und angelernten Mitarbeitern geprägt.

Bis heute wird dem Markt kein Fertigteil angeboten welches, großflächig und im Werk vorproduziert, eine gleichbleibend hohe Präzision bietet, dabei jedoch die Vorteile von abgehängten Decken und einem rationellen, preiswerten Baustellenbetrieb vereinbart. Aufgabenstellung:
Die hier dargestellte Entwicklung kann, zumindest in gewissen Ausführungen, beispielsweise die heutigen Anforderungen an Vorfertigung, rationeller Fertigung, Präzision in Planung und Fertigung bei optimaler Flexibilität verbinden.

Gleichzeitig soll vorzugsweise den heutigen Anforderungen an Raumbehaglichkeit (Temperierung / Akustik, Schallschutz) entsprochen werden sowie den aktuellen und zukünftigen Anforderungen, welche an ein energetisch optimiertes System im Hinblick auf Anlagenaufwand gestellt werden. Dabei soll das System produktionsfreundlich und somit in ausreichender Menge dem Markt verfügbar gemacht werden können.

Zu diesem Zweck soll das System beispielsweise auf Basis der als "Filigrandecke" bekannten Betondecke, als "filigrane untergehängte Betondecke" erstellt werden. Im Unterschied zu den bereits bekannten und in guter Menge verfügbaren Filigrandecken-Systemen ist das neu gefundene System gemäß zumindest einer Ausführung jedoch nicht statisch wirksam im Sinne einer flächigen Unterbewehrung der bekannten "Filigrandecken".

Dabei übernimmt das hierin beschriebene Bauteil bzw. das Schalungselement vorzugsweise weiterhin die Funktion einer "verlorenen Schalung" für die darüber zu erstellende Betondecke.

Das neu gefundene Bauelement bzw. Schalungselement kann, in einer bevorzugten Ausführungsvariante, beabstandet durch Hohlraum oder/und Dämmstoff (derzeit aus Kosten-, Produktions-, und Kapazitätsgründen vorzugsweise in Beton) jedoch werkseitig hergestellt, als großflächige filigrane Unterdecke, abgehängt befestigt werden. Damit ist es erstmals gelungen, eine "verlorene" Betonschalung als vorgefertigte Unterhangdecke dem Markt zu präsentieren. Die darüber liegende Betondecke wird im Wesentlichen und bevorzugt als klassische, stahlsparende "Ortbetondecke" ausgebildet.

Die Trennung von statisch wirksamer Deckenebene und Unterdecke, hier bevorzugt aus Beton, bietet u.a. folgende Vorteile:
- Filigranes Betonelement welches gleichermaßen als verlorene Schalung und als Unterdecke dient.
- Einbau diverser, z.B. gebäudetechnischer Installationen, z.B. Heiz-/Kühlleitungen, ohne Beeinträchtigung der Deckenstatik IN den Spiegel der Unterdecke bzw. in eine Deckenplatte.
- Kostenreduktion und (thermische/akustische) Leistungssteigerung in dem von der Statik befreiten Unterdeckenspiegel bzw. der Deckenplatte welcher zudem eine freie Planung und Konstruktion von Rohrmäander und auch akustisch wirksamer Einbauteile ermöglicht.
- Durch das Entfallen statischer Aufgaben der Unterdecke kann diese insbesondere bei Verwendung entsprechender Bewehrungssysteme "schlanker" gebaut werden.
- Dadurch niedrigere Betriebskosten im Heiz-/Kühlbetrieb durch kürzere Reaktionszeiten, höhere Leistung und günstigere dynamische Werte.
- Schaffung einer Ebene welche, von der Decke bzw. Ortbetonschicht aus gesehen, nach unten einen Hohlraum begrenzt der als Installationsebene, und/oder Lüftungsebene usw. dienen kann.
- Durch den Einbau etwaiger Rohrsysteme IM Spiegel der Unterdecke bzw. in der Deckenplatte, anstatt wie den bekannten abgehängten Trockenbausystemen, AUF dem Spiegel der Unterdecke werden die eingebauten Elemente (Rohre usw.) im Brandfall, geschützt durch den Beton des Spiegels der Unterdecke, keiner direkten Beflammung ausgesetzt. Somit ist der Spiegel der Unterdecke zugleich Schutz vor direkter Beflammung. Eine zusätzliche Dämmauflage für die Funktion "Brandschutz im Hohlraum" ist typischerweise nicht weiter erforderlich, kann jedoch trotzdem verwendet werden.
- Der Einbau von Schallabsorptionskörpern führt zu keiner Beeinträchtigung des Brandschutzes.
- Die Ausbildung von Speichermasse und flinker thermischer Ebene kann weiter optimiert und/oder ohne Dämmstoffe ausgeführt werden.
- Verbesserter Brand- und Schallschutz bei raumübergreifenden Decken-Hohlräumen einer Etage.
- Verringerter Aufwand für bauseitige Spachtelung.
- Verkürzung des gesamten Baustellenbetriebes durch präzise, werkseitige Vorfertigung.
- Qualitativ hochwertige Bauweise, unabhängig von Baustelleneinflüssen hinsichtlich Fachkräftemangel und Wettereinflüssen.
- Entlastung der Baustellenlogistik.

Konstruktion:
Konstruktion und Einsatz von Unterdecken insbesondere aus gipshaltigen Platten sind grundsätzlich nicht neu. Auch sind Unterdecken aus anderen Materialien wie Zementplatten, Metall, Holz bzw. Holzwerkstoffen usw. bekannt. Allen ist jedoch gemein, dass sie im Zuge des Ausbaus des Gebäudes eingebaut werden. Hierzu müssen Zeitfenster für die Montage eingeplant werden was mehr bauseitige Koordination erfordert und die Bauzeit letztlich verlängert.

Ebenfalls bekannt sind filigrane Unterdecken welche statisch wirksam gleichsam als verlorene Schalung dienen. Heute werden diese filigranen Unterdecken, neben ihrer ursprünglichen Funktion, mit weiteren Techniken kombiniert. So werden inzwischen Rohrsysteme für diverse Installationen ebenso eingefügt wie auch Elemente zur Schallabsorption. Zudem wird versucht durch Nuten und nochmals mehr Leerrohre eine gewisse Reversibilität zu erreichen. Der Erfolg dieser Maßnahmen ist, verglichen mit der Installationsfreiheit von Unterdecken und deren Reversibilität allenfalls bescheiden.

Vorzugsweise wird die Produktion einer filigranen Betonplatte vorgeschlagen welche in einer ersten Ausführungsvariante über eine Dämmstoffauflage beliebiger Stärke verfügt. Zur Verbindung der filigranen Unterdecke bzw. Deckenplatte mit der über die Dämmstofflage betonierten Ortbetondecke werden z.B. einzelne z.B. bevorzugt aus Stahl gefertigte Verbinder, sogenannte "Pins" oder "Wellanker" vorgeschlagen. Die über die Dämmstofflage betonierte Ortbetondecke wird beispielsweise in der Gestalt ausgeführt dass das Gewicht der sich darunter befindlichen Unterdecke über die dafür vorgesehenen Verbindungen (z.B. Pins) in die Ortbetondecke eingeleitet wird. Die Einleitung der Kräfte kann dabei sowohl über die untere Bewehrung der Ortbetondecke erfolgen oder mittels anderen bekannten Verfahren in den Betonkörper der Ortbetondecke eingeleitet werden.

Es wurde gefunden dass alternativ oder ergänzend zu den Pins auch Gitterträger verwendet werden können. Diese Träger können zudem soweit über die z.B. aus Dämmstoff bestehende Beabstandung der Unterdecke zur Ortbetondecke herausragen, dass diese als Auflagerung und Abstandshalter für die untere Bewehrungsebene der über der Beabstandung angeordneten Ortbetondecke dienen.

Grundsätzlich können über diese Träger und eine entsprechende Ausgestaltung der Beabstandung auch Stege gebildet werden welche sich beim Betonieren der Ortbetondecke ebenfalls mit Beton verfüllen. Bei entsprechender Ausbildung können diese Stege auch statisch wirksam ausgeführt werden. Solche statisch wirksamen Stege können unterstützend ausgebildet sein, so dass beispielsweise (Montage-)unterstützungsfreie Systeme entstehen und/oder die Statik der eigentlichen Ortbetondecke verbessern. Denkbar sind hier alle bekannten statischen Möglichkeiten wie z.B. Vorspannsysteme oder Stahlträger usw.

In einer weitern bevorzugten Ausführungsvariante wird zur Beabstandung der filigranen Unterdecke bzw. Deckenplatte alternativ zu Dämmstoffen ein System aus "Füßen / Stützen" vorgeschlagen welches z.B. mit einer Platte abgedeckt auf der Baustelle auf Joche gelagert wird. Diese Platte kann in einer weiteren Ausführungsvariante ebenso werkseits, z.B. durch überbetonieren der ersten vorgefertigten Unterdecke oder in einer Produktionsvariante, durch deren Einwenden in ein zweites (Frisch- )Betonbrett welches dann entsprechend bewährt die Funktion der heute üblichen statisch wirksamen filigranen Unterdecke übernimmt, hergestellt werden.

In einer weiteren Ausgestaltung der filigranen Unterdecke wird vorgeschlagen in den Betonspiegel der Unterdecke ein Rohrsystem einzulassen welches reaktionsschnell und dem Wärmestrahlungsprinzip folgend gleichwohl zum Heizen und Kühlen verwendet werden kann. Dabei wird gefunden, dass es vorteilhaft ist den Betonspiegel möglichst schlank auszubilden um die Reaktionszeit und die Dynamik des Elementes zu steigern.

Als vorteilhaft wurde gefunden, dass die für die Decken benötigten Aussparungen, z.B. für Beleuchtung oder Absorberkörper als Öffnungen für die Bedienung des dahinter liegenden Installationsraumes dienen können.

Im Sinne des Brandschutzes wurde gefunden, dass diese Aussparungen mit einer dem Brandschutz nach geforderten Dicke mit z.B. Beton hinterlegten Schicht, überzogen sein können, bevorzugt aber mit dem Werkstoff aus dem die werkseits vorproduzierte Unterdecke beschaffen ist.

Nachfolgend wird eine weitere Figurenbeschreibung mit Bezug auf die Figuren 1 und 2 gegeben, welche parallel zu der weiter oben bereits gegebenen Beschreibung zu verstehen ist. Keinesfalls ist die nachfolgende Beschreibung als einschränkend für die weiter oben gegebene Beschreibung der Figuren zu betrachten.

Beschreibung:
Einige Teile sind nicht Bestandteil der Klimadecke.
Es gibt eine multifunktionale Unterdecke bzw. ein statisch tragendes Element an das sich die Klimadecke anhängt, üblicherweise als Stahlbetondecke ausgeführt
Oberer Bereich: 1.Ebene, Vorgefertigtes Element, bestehend aus einer 7cm dicke Stahlbetonplatte als Fertigteil. In einer bevorzugten Ausführung kann das Element mindestens eine der Positionen 14, 16, 12 oder 60 enthalten
Betongüte (beispielsweise):
   - Normalbeton: C20/25, C25/30, C35/45 oder
   - Leichtbeton: LC20/22, LC25/28, LC30/33, LC35/38
   - weitere, bekannte Materialien
14: Bewehrung: Als Bewehrung alle bekannten Stoffe, auch für nicht tragende Bauteile, verwendbar. Zum Beispiel Baustahl B500 als Rundstahl oder Matte, Kohlefaser, Textile Bewehrungen, Stahl-, Kunststoff-, Glasfasern und diverses mehr.
16: Rohrsystem: Medium führendes Rohrsystem für Heizung/Kühlung aus bekannten Werkstoffen. Zum Beispiel:
   - Aluminium/Kunststoff- Verbundrohr
   - Kunststoffrohr, Stahlrohr usw.
12: Spachtelnut: Vertiefung entlang des Plattenrandes, angeordnet an den Plattenstößen zum bauseitigen Einlegen eines rissüberbrückenden Gewebes und zur flächenbündigen Verspachtelung.
60: Einbauelement: In einer bevorzugten Variante als schallabsorbierendes Einbauteil - bevorzugt aus nichtbrennbarem Material zur Gewährleistung einer Brandschutzebene. Zu diesem Zweck und zur Erstellung einer rauchgasdichten Ebene kann das Element 1 die Einbauteile, an fünf Seiten, insbesondere an der dem Raum abgewandten Seite mit dem zur Herstellung des Elementes verwendeten Werkstoffes in einer vom Brandschutz geforderten Mindeststärke; ummanteln. Bei schallabsorbierenden Einbauteilen hat sich Blähglas, auch offenporig, als besonders vorteilhaft erwiesen. Aber auch andere bekannte Werkstoffe wie Mineral-, bzw. Glaswolle oder diverse Schaumstoffe stellten sich als umsetzbar heraus.
Unterer Bereich: 2.Ebene: (Thermisch oder/und Statische) Trennschicht oder und Installationsebene, bestehend aus bekannten Werkstoffen, z.B. Naturstoffe, EPS, XPS, PU, Phenolharz, auch (Reflexion-)Folie(n) oder einer, beispielsweise Hohlkörper/- Raum bildenden, Anordnung von Einbauteilen auch als Hohlkörper oder "Eierkartonförmigen" Konstruktion, realisierten Beabstandungen als selbstluftführender Ebene oder zur Aufnahme von Installationen aller Art, z.B. Elektro, Lüftung, Heizung, Sanitär, daher in der Höhe variabel gestaltet.

In einer weiteren möglichen Ausgestaltung ist ein Hohlkörper/ Hohlraum, vorgesehen der, verfüllt mit schallabsorbierendem Material, akustisch Verbunden mit der Pos. 20 mit dieser zusammen einen Resonanz- und Druckausgleichsraum schafft um die akustischen Werte des, bevorzugt unterhalb der gesamten Decke befindlichen Raumes, dergestalt zu beeinflussen, dass sich im betreffenden Raum die Nachhallzeit, insbesondere verkürzend, beeinflussen lässt.

35: Gitterträger: Gitterträger aus Baustahl B500 zur Aussteifung der Elementplatte während Transport und Montage als Montagegitterträger zur Aufnahme des Betondruckes aus der bauseitig erstellten Ortbetondecke.

Außerdem kann eine Aufhängung vorgesehen sein:Verbindungselemente zwischen Klimadecke und statisch tragendem Element in bekannten Konstruktionen ausgebildet.

Als besonders Vorteilhaft zeigen sich folgende Konstruktionen:
- Rundstahlschlaufe oder gerader Stab aus Baustahl B500
- Rundstahlschlaufe und/oder gerader Stab oder Wellanker aus nicht rostendem Baustahl
- Abhänger aus diversen Kunst-/ oder sonstigen Werkstoffen hergestellt

Weitere Beschreibungen zu den Figuren:
Fig. 1:
   Heiz- und Kühlelement, verbunden mit bzw. angehängt an der Unterseite eine/r statisch tragenden Stahlbetondecke, zur Erwärmung und Kühlung von Räumen jeglicher Art. Mehrere Elemente werden zu einer größeren Fläche zusammengeschlossen und über einen Verteiler und Zuleitungen mit einem Medium, vorzugsweise Wasser, durchströmt.
   Bevorzugt einsetzbar als "flinke Klimadecke" nach dem Wärmestrahlungsprinzip.
Fig. 2:
   Beispielshafte Einbindung und Kombination mit ergänzender abgehängter Decke.
   Z.B. Als Metall-Kassetten-Decke oder Trockenbau, Gipskartondecke.

## Patentansprüche

1. Schalungselement als verlorene Schalung für eine Gebäudedecke, aufweisend
- eine Deckenplatte (10),
- eine Oberplatte (20),
- eine Stützanordnung (30), und
- eine Anzahl von Verbindern (40, 45),
- wobei die Stützanordnung (30) zwischen Deckenplatte (10) und Oberplatte (20) angeordnet ist, um die Oberplatte (20) auf Abstand zur Deckenplatte (10) zu halten und Kräfte einer über der Oberplatte (20) aufzubringenden, noch nicht erstarrten Ortbetonschicht (50) von der Oberplatte (20) in die Deckenplatte (10) einzuleiten,
- wobei die Deckenplatte (10) statisch wirksam ausgebildet ist, um die von der Stützanordnung (30) eingeleiteten Kräfte, bei Auflage der Deckenplatte (10) auf einer Anzahl von Stützelementen, zerstörungsfrei aufzunehmen, und
- wobei die Verbinder (40, 45) die Deckenplatte (10) mit der Oberplatte (20) verbinden, so dass die Deckenplatte (10) nach einem Entfernen der Stützelemente eine von der Oberplatte (20) abgehängte Decke darstellt,
**dadurch gekennzeichnet, dass** in der Deckenplatte (10) eine Anzahl von Rohren (16) und/oder Installationselementen verbaut sind.

2. Schalungselement nach Anspruch 1, **dadurch gekennzeichnet, dass** die Deckenplatte (10) gegenüberliegend zur Oberplatte (20) eine Untersicht (11) aufweist.

3. Schalungselement nach einem der vorhergehenden Ansprüche, **dadurch gekennzeichnet, dass** die Oberplatte (20) nicht oder nur geringer als die Deckenplatte (10) statisch wirksam ausgebildet ist.

4. Schalungselement nach einem der vorhergehenden Ansprüche, **dadurch gekennzeichnet, dass** die Stützanordnung (30) einen Raum zwischen Deckenplatte (10) und Oberplatte (20) nur teilweise ausfüllt.

5. Schalungselement nach Anspruch 4, **dadurch gekennzeichnet, dass** die Stützanordnung (30) noppenförmig oder eierkartonförmig ausgebildet ist.

6. Schalungselement nach einem der vorhergehenden Ansprüche, **dadurch gekennzeichnet, dass** die Stützanordnung (30) aus extrudierten oder expandierten Polystyrol-Schaumplatten, Kunststoffwerkstoffen, Metallwerkstoffen oder Holzwerkstoffen ausgebildet ist.

7. Schalungselement nach einem der vorhergehenden Ansprüche, **dadurch gekennzeichnet, dass** die Verbinder (40, 45) ganz oder teilweise als metallene Stäbe, Pins, Wellanker und/oder als ausbetonierte Verbinder (45) ausgeführt sind.

8. Schalungselement nach einem der vorhergehenden Ansprüche, **dadurch gekennzeichnet, dass** die Deckenplatte (10) in einer Mehrzahl von Teilen ausgebildet ist, welche separat entfernbar an den Verbindern (40, 45) angebracht sind.

9. Schalungselement nach einem der vorhergehenden Ansprüche, **dadurch gekennzeichnet, dass** die Deckenplatte (10) ohne die Stützelemente nicht oder nur teilweise statisch wirksam ist.

10. Schalungselement nach einem der vorhergehenden Ansprüche, **dadurch gekennzeichnet, dass** die Oberplatte (20) und die Stützanordnung (30) in einem Teil integriert ausgeführt sind oder jeweils einzelne, diskrete Teile des Schalungselementes (5) sind; und/oder der Verbinder (40, 45) und die Stützanordnung (30) in einem Teil integriert ausgeführt sind oder jeweils einzelne, diskrete Teile des Schalungselementes (5) sind.

11. Schalungselement nach einem der vorhergehenden Ansprüche, **dadurch gekennzeichnet, dass** die Stützanordnung (30) thermisch isolierend, schalldämpfend, akustisch dämpfend, und/oder wärmespeichernd ausgebildet ist.

12. Verfahren zur Herstellung einer Gebäudedecke, wobei das Verfahren folgende Schritte aufweist:
- Bereitstellen eines Schalungselements, wobei das Schalungselement
- eine Deckenplatte, wobei in der Deckenplatte eine Anzahl von Rohren und/oder Installationselementen verbaut sind,
- eine Oberplatte,
- eine Stützanordnung, und
- eine Anzahl von Verbindern aufweist,
- Aufbau einer Anzahl von Stützelementen,
- Auflegen der Deckenplatte auf die Stützelemente, so dass die Oberplatte von der Stützanordnung über der Deckenplatte auf Abstand gehalten wird,
- Aufbringen einer noch nicht erstarrten Ortbetonschicht über der Oberplatte, wobei eine Last der Ortbetonschicht über die Stützanordnung in die Deckenplatte eingeleitet wird, wobei die Deckenplatte statisch wirksam ausgebildet ist, um die von der Stützanordnung eingeleiteten Kräfte zerstörungsfrei aufzunehmen,
- Erstarren des Ortbetons, und
- Entfernen der Stützelemente, so dass die Deckenplatte als mittels der Verbinder von der Oberplatte abgehängte Decke verbleibt.

13. Verfahren nach Anspruch 12 **dadurch gekennzeichnet, dass** das Schalungselement (5) nach einem der Ansprüche 1 bis 11 ausgebildet ist und/oder Merkmale nach einem der Ansprüche 1 bis 11 aufweist.

14. Verfahren nach einem der Ansprüche 12 oder 13, **dadurch gekennzeichnet, dass** die Verbinder in den Ortbeton teilweise einbetoniert werden.

## Claims

1. Formwork element as lost formwork for a building ceiling, comprising
- a ceiling plate (10),
- a top plate (20),
- a support arrangement (30), and
- a number of connectors (40, 45),
- wherein the support arrangement (30) is arranged between the ceiling plate (10) and the top plate (20) to keep the top plate (20) at a distance from the ceiling plate (10) and to introduce forces of an as yet unset in-situ concrete layer (50) to be applied over the top plate (20) from the top plate (20) into the ceiling plate (10),
- wherein the ceiling plate (10) is designed to be statically effective to absorb the forces introduced by the support arrangement (30) in a non-destructive manner when the ceiling plate (10) rests on a number of support elements, and
- wherein the connectors (40, 45) connect the ceiling plate (10) to the top plate (20) so that the ceiling plate (10) is a ceiling suspended from the top plate (20) after removal of the support elements,
**characterised in that a** number of pipes (16) and/or installation elements are installed in the ceiling plate (10).

2. Formwork element according to claim 1, **characterised in that** the ceiling plate (10) has a soffit (11) opposite the top plate (20).

3. Formwork element according to one of the preceding claims, **characterised in that** the top plate (20) is not designed to be statically effective or is designed to be statically effective only to a lesser extent than the ceiling plate (10).

4. Formwork element according to one of the preceding claims, **characterised in that** the support arrangement (30) only partially fills a space between the ceiling plate (10) and the top plate (20).

5. Formwork element according to claim 4, **characterised in that** the support arrangement (30) is designed in the shape of knobs or egg carton.

6. Formwork element according to one of the preceding claims, **characterised in that** the support arrangement (30) is formed from extruded or expanded polystyrene foam sheets, plastic materials, metal materials or wood materials.

7. Formwork element according to one of the preceding claims, **characterised in that** the connectors (40, 45) are wholly or partially constructed as metal rods, pins, corrugated anchors and/or as concreted-out connectors (45).

8. A formwork element according to any one of the preceding claims, **characterised in that** the ceiling plate (10) is formed in a plurality of parts which are separately removably attached to the connectors (40, 45).

9. formwork element according to one of the preceding claims, **characterised in that** the ceiling plate (10) is not or only partially statically effective without the supporting elements.

10. A formwork element according to any one of the preceding claims, **characterised in that** the top plate (20) and the support arrangement (30) are integrally formed in one part or are each individual, discrete parts of the formwork element (5); and/or the connector (40, 45) and the support arrangement (30) are integrally formed in one part or are each individual, discrete parts of the formwork element (5).

11. Formwork element according to one of the preceding claims, **characterised in that** the support arrangement (30) is designed to be thermally insulating, sound-absorbing, acoustically damping and/or heat-storing.

12. Method of producing a building ceiling,
the method comprising the following steps:
- providing a formwork element, wherein the formwork element comprises
- a ceiling plate, wherein a number of pipes and/or installation elements are installed in the ceiling plate,
- a top plate,
- a support arrangement, and
- a number of connectors,
- building up a number of support elements,
- laying the ceiling plate on the support elements such that the top plate is held at a distance by the support arrangement above the top plate,
- applying an as yet unsolidified in-situ concrete layer over the top plate, wherein a load of the in-situ concrete layer is introduced into the ceiling plate via the support arrangement, wherein the ceiling plate is designed to be statically effective to absorb the forces introduced by the support arrangement in a non-destructive manner,
- setting of the in-situ concrete, and
- removing the support elements so that the ceiling plate remains as a ceiling suspended from the top plate by means of the connectors.

13. Method according to claim 12, **characterised in that** the formwork element (5) is formed according to one of claims 1 to 11 and/or has features according to one of claims 1 to 11.

14. Method according to one of claims 12 or 13, **characterised in that** the connectors are partially concreted into the in-situ concrete.

## Revendications

1. Elément de coffrage comme coffrage perdu pour un plafond de bâtiment, comprenant
- une plaque de plafond (10),
- une plaque supérieure (20),
- un ensemble de support (30), et
- un nombre de connecteurs (40, 45),
- l'ensemble de support (30) étant disposé entre la plaque de plafond (10) et la plaque supérieure (20), afin de maintenir la plaque supérieure (20) à distance de la plaque de plafond (10) et d'introduire des forces d'une couche de béton coulé sur place (50) à appliquer au-dessus de la plaque supérieure (20) et non encore solidifiée, de la plaque supérieure (20) dans la plaque de plafond (10),
- la plaque de plafond (10) étant conçue de manière statiquement efficace pour absorber de manière non destructive les forces introduites par l'agencement de support (30), lorsque la plaque de plafond (10) repose sur un certain nombre d'éléments de support, et
- dans lequel les connecteurs (40, 45) relient la plaque de plafond (10) à la plaque supérieure (20), de sorte que la plaque de plafond (10) constitue un plafond suspendu à la plaque supérieure (20) après retrait des éléments de support,
**caractérisé en ce qu'**un certain nombre de tuyaux (16) et/ou d'éléments d'installation sont installés dans la plaque de plafond (10).

2. Elément de coffrage selon la revendication 1, **caractérisé en ce que** la plaque de plafond (10) présente une sous-couverture (11) opposée à la plaque supérieure (20).

3. Elément de coffrage selon l'une des revendications précédentes, **caractérisé en ce que** la plaque supérieure (20) n'est pas réalisée de manière statiquement efficace ou seulement dans une moindre mesure que la plaque de plafond (10).

4. Elément de coffrage selon l'une des revendications précédentes, **caractérisé en ce que** l'ensemble de support (30) ne remplit que partiellement un espace entre la plaque de plafond (10) et la plaque supérieure (20).

5. Elément de coffrage selon la revendication 4, **caractérisé en ce que** l'agencement de support (30) est réalisé en forme de picots ou de carton à oeufs.

6. Elément de coffrage selon l'une des revendications précédentes, **caractérisé en ce que** l'ensemble de support (30) est formé de panneaux de mousse de polystyrène extrudés ou expansés, de matériaux plastiques, de matériaux métalliques ou de matériaux à base de bois.

7. Elément de coffrage selon l'une des revendications précédentes, **caractérisé en ce que** les connecteurs (40, 45) sont réalisés en tout ou partie sous la forme de barres métalliques, de broches, d'ancrages ondulés et/ou de connecteurs bétonnés (45).

8. Elément de coffrage selon l'une des revendications précédentes, **caractérisé en ce que** la plaque de plafond (10) est formé d'une pluralité de parties qui sont fixées de manière amovible séparément aux connecteurs (40, 45).

9. Elément de coffrage selon l'une des revendications précédentes, **caractérisé en ce que** la plaque (10) n'a pas d'effet statique ou n'en a qu'un effet partiel sans les éléments de support.

10. Elément de coffrage selon l'une des revendications précédentes, **caractérisé en ce que** la plaque supérieure (20) et l'ensemble de support (30) sont réalisés de manière intégrée dans une pièce ou sont respectivement des parties individuelles et discrètes de l'élément de coffrage (5) ; et/ou le connecteur (40, 45) et l'ensemble de support (30) sont réalisés de manière intégrée dans une pièce ou sont respectivement des parties individuelles et discrètes de l'élément de coffrage (5).

11. Elément de coffrage selon l'une des revendications précédentes, **caractérisé en ce que** l'ensemble de support (30) est réalisé de manière à être thermiquement isolant, insonorisant, acoustiquement amortissant, et/ou à accumuler de la chaleur.

12. Procédé de construction d'un plafond de bâtiment,
le procédé comprenant les étapes suivantes :
- fournir un élément de coffrage, l'élément de coffrage étant
- une plaque de plafond, un certain nombre de tuyaux et/ou d'éléments d'installation étant montés dans la plaque de plafond,
- une plaque supérieure,
- un ensemble de support, et
- un certain nombre de connecteurs,
- construction d'un certain nombre d'éléments de soutien,
- placement de la plaque de plafond sur les éléments de support, de sorte que la plaque supérieure soit maintenue à distance par l'ensemble de support au-dessus de la plaque de plafond,
- application d'une couche de béton coulé sur place non encore solidifiée au-dessus de la plaque supérieure, une charge de la couche de béton coulé sur place étant introduite dans la plaque de plafond par l'intermédiaire du ensemble de support, la plaque de plafond étant réalisée de manière statiquement efficace pour absorber sans destruction les forces introduites par l'ensemble de support,
- durcissement du béton coulé sur place, et
- retrait des éléments de support de manière à ce que la plaque de plafond reste un plafond suspendu à la plaque supérieure au moyen des connecteurs.

13. Procédé selon la revendication 12, **caractérisé en ce que** l'élément de coffrage (5) est réalisé selon l'une des revendications 1 à 11 et/ou présente des caractéristiques selon l'une des revendications 1 à 11.

14. Procédé selon l'une des revendications 12 ou 13, **caractérisé en ce que** les connecteurs sont partiellement noyés dans le béton coulé sur place.
